# EUROPÄISCHE PATENTSCHRIFT

(11) **EP 0 124 008 B1**
(45) Veröffentlichungstag und Bekanntmachung des Hinweises auf die Patenterteilung: **19.11.1987**
(21) Anmeldenummer: 84104327.6
(22) Anmeldetag: 17.04.1984
(51) Int. Cl.: B41F 27/12

(54) **Vorrichtung zum Spannen von Druckplatten**
Printing plates tensioning device
Dispositif de tension de plaques d'impression

(30) Priorität: 28.04.1983 DE 3315488
(43) Veröffentlichungstag der Anmeldung: 07.11.1984
(73) Patentinhaber: BASF Aktiengesellschaft, 67063 Ludwigshafen (DE)
(72) Erfinder: Dorow Joachim, D-6733 Hassloch (DE)

## Beschreibung

Die Erfindung betrifft eine Vorrichtung zum Spannen von Druckplatten, insbesondere dehnbaren Druckplatten wie Offsetplatten, mit zwei an den einander gegenüberliegenden Flanken eines unterbrochenen Zylinderkörpers angebrachten, einen Spannkanal begrenzenden, zum Eingriff mit jeweils einer plattenseitigen Randklaue bringbaren Spannbacken, denen jeweils ein Klemmorgan zugeordnet ist und von denen mindestens eine um eine zur Achse des Zylinderkörpers in radialer Richtung parallel versetzte Achse schwenkbar auf dem Zylinderkörper gelagert ist.

Eine Anordnung dieser Art ist beispielsweise aus der DE-B 27 59 434 bekannt. Bei dieser bekannten Anordnung ist die schwenkbare Spannbacke als im Spannkanal schwenkbar angeordnete, im Querschnitt L-förmige Klappe ausgebildet, mit Hilfe der die plattenseitige Randklaue über die benachbarte, zylinderkörperseitige Spannkanalkante in den Spannkanal hineingezogen wird. Bei Anordnungen dieser Art ergibt sich daher eine vergleichsweise grosse Breite des Spannkanals und damit eine vergleichsweise grosse Breite des im Bereich des Spannkanals vorhandenen, nicht druckenden Streifens, was sich negativ auf die Wirtschaftlichkeit auswirkt. Ausserdem besteht bei Anordnungen dieser Art die Gefahr, dass die Platte beim Ein- bzw. Ausspannen deformiert wird, was eine Wiederverwendung unmöglich macht. Ein weiterer Nachteil der bekannten Anordnung ist darin zu sehen, dass die schwenkbare Spannklappe hierbei in der Spannstellung praktisch nicht verriegelbar ist, sondern lediglich durch ein Federpaket in Spannrichtung beaufschlagt wird. Hierbei kann es zu Federschwingungen kommen, was sich negativ auf den Sitz der Platte auswirkt.

Hiervon ausgehend ist es daher die Aufgabe der vorliegenden Erfindung, eine Anordnung gattungsgemässer Art mit einfachen und daher kostengünstigen Mitteln so zu verbessern, dass nicht nur eine vergleichsweise geringe Breite des nicht druckenden Streifens erreicht wird, sondern auch einer Deformation der Platten weitgehend vorgebeugt ist und dass gleichzeitig eine hohe Bedienungsfreundlichkeit gewährleistet ist.

Diese Aufgabe wird erfindungsgemäss durch die Massnahmen des kennzeichnenden Teils des Anspruchs 1 gelöst.

Hierbei ist sichergestellt, dass die Platte in der Spannstellung sowohl im Bereich der Mantelfläche des Zylinderkörpers als auch im Bereich der an die Mantelfläche des Zylinderkörpers stufenlos sich anschliessenden Umfangsfläche des Segmentkörpers auf einer tragfähigen Unterstützung aufgenommen ist und daher in vorteilhafter Weise praktisch auf ihrer ganzen Länge zwischen den Biegekanten ihrer Randklauen ausgenutzt werden kann. Gleichzeitig ist sichergestellt, dass die Eingriffskante des schwenkbaren Segmentkörpers zum Ein- und Ausspannen der Platte aus dem Zylinderumfang herausgeschwenkt werden kann. Hierdurch wird einer Deformation der Platten beim Ein- und Ausspannen wirksam entgegengewirkt, so dass eine Wiederverwendung der Platten möglich ist. Ausserdem wird hierdurch gewährleistet, dass der umfangsseitige Spalt zwischen den Eingriffskanten der einander gegenüberliegenden Spannbacken in der Spannstellung praktisch vollständig oder jedenfalls nahezu geschlossen werden kann, so dass die Breite des nicht druckenden Streifens hier praktisch ledig₋ lich aus der Abrundung der Eingriffskanten resultiert. Dennoch erweist sich die erfindungsgemässe Anordnung als sehr bedienungsfreundlich, da die aus dem Zylinderumfang herausschwenkbare Eingriffskante des schwenkbaren Segmentkörpers gut zugänglich ist und keinerlei Bedienung im Bereich eines beengten Spannkanals erforderlich ist. Mit Hilfe der Nockenwelle lässt sich in vorteilhafter Weise eine grosse Spannkraft aufbringen, so dass der Segmentkörper zuverlässig in die Anschlagstellung gelangt, in der seine Umfangskontur stufenlos in die Zylinderumfangskontur übergeht.

Eine weitere vorteilhafte Massnahme kann darin bestehen, dass der Anschlag mehrere über die Zylinderbreite verteilte, die konvexe Basisfläche gegenläufig zur Eingriffskante überragende Anschlagleisten aufweist, die in zylinderkörperseitig vorgesehene, jeweils eine Anschlagfläche enthaltende Nuten eingreifen und denen jeweils eine Nocke der über die Segmentkörperbreite durchgehenden Nockenwelle zugeordnet ist. Diese Massnahmen ergeben in vorteilhafter Weise eine hohe Stabilität und Formtreue und gewährleisten somit einen über der gesamten Plattenbreite gleichmässigen, auf der Platte ausübbaren Zug, was sich insbesondere bei sehr grosser Plattenbreite vorteilhaft auswirkt.

In vorteilhafter Weise ist dabei die Nockenwelle so ausgebildet und angeordnet, dass die Anschlagleisten ausserhalb der Spannstellung hieran vorbeibewegbar sind. Hierdurch wird ein grosser Schwenkbereich des Segmentkörpers erreicht, so dass die betreffende Eingriffskante weit aus dem Zytinderumfang herausschwenkbar ist.

Eine weitere zweckmässige Massnahme kann darin bestehen, dass der schwenkbare Segmentkörper im Bereich mindestens einen Endes mit einer im Bereich der Krümmungsachse der konvexen Basisfläche angeordneten, vorzugsweise als Sechskant ausgebildeten Mitnahmeeinrichtung versehen ist. Diese Massnahmen ermöglichen eine einfache Betätigung des Segmentkörpers ausserhalb des Nockenwelleneingriffs mit Hilfe eines Schraubenschlüssels. Gleichzeitig ergibt sich hier eine Bedienung von der Zylinderstirnseite her, was sich positiv auf den erforderlichen Spannkanalquerschnitt auswirkt.

Zur Gewährleistung einer exakten Lagesicherung des mit seiner Basisfläche in der zylinderkörperseitig vorgesehenen Lagerpfanne abgestützten Segmentkörpers kann dieser einfach im Bereich seiner Stirnseiten in formschlüssigen Eingriff mit am Zylinderkörper befestigten, basisflächenparallele Führungsflächen aufweisenden Halteklauen stehen.

Gemäss einer weiteren zu bevorzugenden Fortbildung der übergeordneten Massnahmen können die den Spannbacken zugeordneten Klemmorgane als auf einer spannbackenseitig gelagerten Achse aufgenommene, zweiarmige Schwenkleisten ausgebildet sein, wobei der radial innere Arm der segmentkörperseitigen Schwenkleiste eine der gegenüberliegenden Schwenkleiste zugewandte Anlauffläche aufweist, die bei einer Bewegung des Segmentkörpers in Entspannrichtung am radial inneren Arm der gegenüberliegenden Schwenkleiste anläuft. Die Ausbildung der Klemmorgane als vorzugsweise durchgehende Leisten ermöglicht ein gutes Festhalten der Platten. Gleichzeitig wird durch die vorstehenden Massnahmen sichergestellt, dass die Schwenkleisten beim Entspannen automatisch geöffnet werden, was eine hohe Bedienungsfreundlichkeit gewährleistet. Ein weiterer Vorteil der zweiarmigen Schwenkleistenausführung ist darin zu sehen, dass eine einfache Betätigung mittels einer Exzenterwelle möglich ist.

Vorteilhaft können dabei die jeweils einer Schwenkleiste zugeordnete, über die ganze Zylinderbreite durchgehende Achse und Exzenterwelle auf mehreren, über der Zylinderbreite verteilten, grubenseitig vorspringenden Stegen der Spannbacken aufgenommen sein, wobei die Schwenkleisten im Bereich der Stege unterteilt sind. Diese Massnahme ergibt eine Mehrfachlagerung der durchgehenden Achse und Exzenterwelle, so dass auch bei grosser Zylinderbreite keinerlei Durchbiegung zu befürchten ist.

Weitere vorteilhafte Ausgestaltungen und zweckmässige Fortbildungen der übergeordneten Massnahmen ergeben sich aus der nachstehenden Beschreibung eines Ausführungsbeispiels anhand der Zeichnung in Verbindung mit den restlichen Unteransprüchen.

In der Zeichnung zeigen:
Figur 1 eine Teilseitenansicht eines mit einer erfindungsgemässen, in ihrer Spannstellung sich befindenden Plattenspannvorrichtung versehenen Plattenzylinders einer Offsetrollenrotationsdruckmaschine,
Figur 2 einen stirnseitenparallelen Schnitt durch die Anordnung gemäss Figur 1 mit in der Ein- bzw. Ausspannstellung sich befindender Plattenspannvorrichtung,
Figur 3 einen Axialschnitt durch den schwenkbar auf dem Zylinderkörper aufgenommenen Segmentkörper und
Figur 4 einen Axialschnitt durch eine als Klemmorgan verwendete, zweiarmige Schwenkklappe.

Der Aufbau und die Wirkungsweise einer Rollenrotationsdruckmaschine sind an sich bekannt, so dass detaillierte Ausführungen hierzu nicht erforderlich sind. Der mit einem Gummizylinder zusammenwirkende Plattenzylinder ist hierbei mit einer Plattenspannvorrichtung zum Halten und Spannen der Platten versehen. Die der Zeichnung zugrunde liegende Plattenspannvorrichtung besteht, wie insbesondere aus den Figuren 1 und 2 erkennbar ist, aus zwei an den einander gegenüberliegenden Flanken eines durch eine umfangsmässige Unterbrechung eines auf nicht näher dargestellte Weise mit einer zentralen Achse verbundenen Zylinderkörpers 1 gebildeten, achsparallel verlaufenden Spannkanals 2 angeordneten Spannbacken 3 bzw. 4, deren Umfangskontur in eine im Querschnitt schnabelförmige Eingriffskante 5 ausläuft. Im dargestellten Ausführungsbeispiel ist die links gezeichnete Spannbacke 3 starr mit dem Zylinderkörper 1 verbunden. Die Spannbacke 3 kann hierzu entweder an den Zylinderkörper 1 angeformt oder, wie hier mit dem Zylinderkörper 1 verschraubt sein. Die Umfangskontur 6 der stationären Spannbacke 3 besitzt eine dem Zylindermantel entsprechende Krümmung und schliesst stufenlos an die Mantelfläche 7 des Zylinderkörpers 1 an. Die rechts gezeichnete Spannbacke 4 ist um eine zur Achse des Zylinderkörpers 1 radial versetzte, parallel hierzu verlaufende Achse 8 schwenkbar auf dem Zylinderkörper 1 aufgenommen, und zwar so, dass seine Eingriffskante 5 gemäss Pfeil 9 aus der der Eingriffskante 5 der gegenüberliegenden Spannbacke 3 gegenüberliegenden Stellung gemäss Figur 1 aus dem Zylinderumfang in die der Figur 2 zugrunde liegende Stellung herausgeschwenkt werden kann.

Die schwenkbare Spannbacke 4 ist als im Querschnitt dreieckartiger Segmentkörper ausgebildet, dessen die Eingriffskante 5 bildende Spitze durch radial innere und äussere Seitenflächen mit einer Basisfläche 10 verbunden ist. Die radial äussere Seitenfläche des Segmentkörpers 4 besitzt eine der Krümmung des Zylindermantels entsprechende Umfangskontur 11, die in der der Figur 1 zugrunde liegenden Spannstellung stufenlos an die Umfangskontur 7 des Zylinderkörpers 1 anschliesst. Die Basisfläche 10 ist bezüglich der ideellen Schwenkachse 8 konvex gewölbt. Die Basisfläche 10 läuft auf einer entsprechend konkav gewölbten Lauffläche 12 einer zylinderkörperseitig vorgesehenen Lagerpfanne 13. Die entsprechend dem Zylindermantel gekrümmte Umfangskontur 11 des Segmentkörpers 4 endet an der konvexen Basisfläche 10, ebenso wie die Mantelfläche 7 des Zylinderkörpers 1 an der konkaven Lauffläche 12 endet. In der der Figur 1 zugrunde liegenden Spannstellung ist der Segmentkörper 4 so gestellt, dass seine Umfangskontur 11 stufenlos in die Umfangskontur 7 des Zylinderkörpers 1 übergeht. Im Bereich der Anlage zwischen Basisfläche 10 und Lauffläche 12 ergibt sich hierbei lediglich eine spaltfreie Fuge, was sich demnach nicht negativ auf die Abstützung der auf dem Zylinderumfang aufgenommenen Platte auswirkt.

In der Spannstellung liegt eine auf dem Zylinderumfang aufgenommene, in der Zeichnung aus Gründen der Übersichtlichkeit weggelassene Platte demnach nicht nur auf dem Zylinderkörper 1, sondern auch auf der durch den schwenkbaren Segmentkörper gebildeten Spannbacke 4 und auf der stationären Spannbacke 3 auf, was eine Ausnutzung der gesamten Plattenlänge zwischen den zur Bildung der Einhängklauen vorgesehenen Plattenlänge ermöglicht. Zum Ein- und Ausspannen der Platte wird der schwenkbare Segmentkörper 4 in die Stellung gemäss Figur 2 gebracht, in welcher seine Eingriffskante 5 über den Zylinderumfang hinausragt, was eine gute Zugänglichkeit der Eingriffskante 5 und ein Einlegen bzw. Abnehmen der dem Segmentkörper 4 zugeordneten Randklaue ohne Deformationsgefahr ermöglicht. Zum Spannen wird die Eingriffskante 5 des Segmentkörpers 4 gemäss Pfeil 14 in Figur 2 so weit nach innen geschwenkt, bis die segmentkörperseitige Umfangskontur 11 stufenlos an die zylinderkörperseitige Mantelfläche 7 anschliesst, wie aus Figur 1 erkennbar ist. Hierbei ist der Spalt 15 zwischen den einander gegenüberliegenden Eingriffskanten 5 praktisch so weit verkleinert, dass der hierdurch verursachte nicht druckende Streifen lediglich aus der hier vorhandenen Abrundung der Biegekanten der Platte resultiert.

Zum Schwenken des Segmentkörpers 4 kann dieser mit einem zylinderkörperseitig abgestützten Kniehebelsystem verbunden sein. Im dargestellten Ausführungsbeispiel ist der Segmentkörper 4 einfach mit einem stirnseitig angeordneten Sechskant 16 versehen, an dem ein Schraubenschlüssel ansetzbar ist. Der Sechskant 16 befindet sich im Bereich der ideellen Schwenkachse 8 des basisflächenseitig abgestützten Segmentkörpers 4. Der Sechskant 16 ist hier, wie am besten aus Figur 3 erkennbar ist, einfach an einen stirnseitig auskragenden Zapfen 17 angeformt. Es genügt, wenn im Bereich einer Stirnseite eine derartige Mitnahmeeinrichtung vorgesehen ist. Anstelle des Sechskants 16 könnte auch eine einem Steckschlüssel zugeordnete Inbusausnehmung vorgesehen sein, wenngleich die Verwendung eines Aussensechskants aus Fertigungsgründen zu bevorzugen ist. Zur Lagesicherung des mit seiner Basisfläche 10 auf der zylinderkörperseitigen Lauffläche 12 aufgenommenen Segmentkörpers 4 sind, wie insbesondere Figuren 1 und 3 zeigen, an den Stirnseiten des Zylinderkörpers 1 befestigte Halteklauen 18 vorgesehen, die eine basisflächenparallele Führungsnut 19 aufweisen, in die eine entsprechend gebogene Führungsleiste 20 des Segmentkörpers 4 formschlüssig eingreift.

Die letzte Phase der Schwenkbewegung des Segmentkörpers 4 vor Erreichen der Spannstellung, also die eigentliche Spannbewegung, wird nicht mit Hilfe eines am Sechskant 16 ansetzbaren Schraubenschlüssels bewerkstelligt, sondern mittels einer im Zylinderkörper 1 gelagerten Nokkenwelle 21, mit Hilfe der die erforderliche Spannkraft leicht aufgebracht werden kann. Die aufzuspannende Platte kann dabei zur Bildung der Randklauen an ihren Enden so abgekantet sein, dass das Mass zwischen den Biegekanten gegenüber dem Bogenmass zwischen den in der Spannstellung sich befindenden Eingriffskanten 5 geringes Untermass besitzt. Die mit Hilfe des Segmentkörpers 4 aufbringbare Spannkraft ermöglicht dabei eine entsprechende Dehnung der Platte, womit eine satte Anlage der Platte am Zylinderumfang gewährleistet ist. Die zum Aufbringen der Spannkraft vorgesehene Nockenwelle 21 wirkt mit einer am Segmentkörper 4 befestigten Auskragung 22 zusammen, die gegenläufig zur Eingriffskante 5 über die ideelle Drehachse 8 auskragt. Die Spannstellung wird durch eine zylinderkörperseitig vorgesehene Anschlagfläche 23 definiert, an die die Auskragung 22 durch die hiermit zusammenwirkende Nockenwelle 21 angedrückt wird, wie in Figur 2 durch strichpunktierte Linien angedeutet ist.

Die Auskragung 22 ist im dargestellten Ausführungsbeispiel in Form von mehreren, über die Länge des Segmentkörpers 4 gleichmässig verteilten, die Basisfläche 10 überragenden Anschlagleisten 24 ausgebildet, die in zylinderkörperseitig vorgesehene, jeweils eine Anschlagfläche 23 enthaltende Nuten 25 eingreifen. Die Nockenwelle 21 erstreckt sich über die gesamte Länge des zugeordneten Segmentkörpers 4 und ist pro Anschlagleiste 24 mit einer Nocke 26 versehen, wie am besten aus Figur 4 erkennbar ist. In der Spannstellung ist die Nockenwelle 21 gegen Verdrehen gesichert. Hierzu ist die Nockenwelle 21, wie Figur 1 zeigt, mit einem an der benachbarten Zylinderkörperstirnseite anliegenden Halteflansch 27 versehen, der gekrümmte Langlöcher 28 aufweist, durch die Halteschrauben 29 hindurchgreifen, mit denen der Halteflansch 27 und damit die Nockenwelle 21 am Zylinderkörper 1 festlegbar ist. Die Drehbewegung der Nockenwelle 21 bei gelösten Halteschrauben 29 kann hier ebenfalls mittels eines Schraubenschlüssels erfolgen. Hierzu ist die Nockenwelle 21 im Bereich eines Endes oder vorzugsweise im Bereich beider Enden mit einem den Halteflansch 27 überragenden Sechskant 30 versehen, an welchem ein entsprechender Schraubenschlüssel ansetzbar ist.

Die Nockenwelle 21 ist, wie am besten aus Figur 2 erkennbar ist, von der ideellen Drehachse 8 des Segmentkörpers 4 so weit distanziert und auf der der Nocke 26 gegenüberliegenden Seite so abgeflacht, dass die den Nocken 26 zugeordneten Anschlagleisten 24 in der in Figur 2 mit durchgezogenen Linien angedeuteten Nockenwellenstellung an der Abflachung 31 vorbeibewegbar sind. Hierdurch ist sichergestellt, dass der Segmentkörper 4 völlig ausser Eingriff mit der Nockenwelle 21 bringbar ist, was einen grossen Schwenkbereich ermöglicht. Hierzu wird die Nockenwelle 21 einfach aus der in Figur 2 strichpunktiert angedeuteten Spannstellung um 60° in die in Figur 2 mit durchgezogenen Linien angedeutete Aussereingriffstellung gebracht.

Im dargestellten Ausführungsbeispiel soll der Segmentkörper 4 über die ganze Zylinderbreite durchgehend ausgeführt sein. Bei doppelt breiten Maschinen könnte der Segmentkörper 4 auch in zwei Abschnitte mit jeweils einer Plattenbreite entsprechender Länge unterteilt sein. Zur Gewährleistung einer separaten Betätigbarkeit der einzelnen Abschnitte könnte dabei jedem Abschnitt eine Nockenwelle zugeordnet sein, die von derselben oder von einander gegenüberliegenden Zylinderstirnseiten aus betätigbar sein können. Im Falle einer Betätigung beider Nockenwellen von derselben Zylinderstirnseite aus wäre hierbei die dieser Stirnseite benachbarte Nockenwelle mit einer zentralen Bohrung zu versehen, durch die die weitere Nockenwelle hindurchgeführt werden könnte.

Zur Gewährleistung einer sicheren und verrutschfreien Plattenaufnahme sind den beiderseitigen Eingriffskanten 5 Klemmorgane zugeordnet, welche die durch Abwinklungen gebildeten Randklauen der aufzuspannenden Platte an eine spannbackenseitig jeweils vorgesehene Klemmfläche 32 anpressen und damit ein gutes Festhalten der Platte gewährleisten. Zur Bildung der Klemmorgane sind hier Klemmleisten in Form von im Querschnitt zweiarmigen Schwenkleisten 33 vorgesehen, die jeweils auf einer durchgehenden, spannbackenseitigen Achse 34 schwenkbar aufgenommen sind. Der radial äussere Arm der Schwenkleisten 33 ist jeweils mit einer der zugeordneten Klemmfläche 32 gegenüberliegenden Klemmfläche versehen. Zur Betätigung der Schwenkleisten 33 ist diesen jeweils eine Exzenterwelle 35 zugeordnet, die an ihrem radial inneren Arm angreift. Der radial innere Arm der segmentkörperseitigen Schwenkleiste 33 ist, wie am besten aus Figur 2 erkennbar ist, mit einer der gegenüberliegenden Schwenkleiste zugeordneten, hier durch einen Vorsprung gebildeten Anlauffläche 36 versehen, die bei einer Bewegung des Segmentkörpers 4 gemäss Pfeil 9, d.h. bei einer Bewegung in Entspannrichtung, am radial inneren Arm der gegenüberliegenden, der stationären Spannbacke 3 zugeordneten Schwenkleiste 33 anläuft. Hierdurch wird bewerkstelligt, dass sich die Schwenkleisten 33 bei einer Bewegung des Segmentkörpers 4 in Entspannrichtung gegenseitig in ihre Öffnungsstellung bringen, sofern die jeweils zugeordnete Exzenterwelle 35 vorher in die Entspannstellung gebracht wurden, was sich als sehr bedienungsfreundlich erweist. Die Exzenterwellen 35 können hier ebenfalls mittels eines Schraubenschlüssels gedreht werden. Hierzu sind die Exzenterwellen 35, wie Figuren 1 und 4 am besten zeigen, einfach im Bereich eines Endes oder im Bereich beider Enden mit einem von der betreffenden Zylinderstirnseite her zugänglichen Sechskant 37 versehen. Zur Fixierung der Exzenterwellen 35 in der Klemmstellung sind an den Enden der Achsen 34 befestigte Klemmlaschen 38 vorgesehen, welche die jeweils zugeordnete Exzenterwelle 35 umfassen. Die Klemmlaschen 38 sind, wie am besten aus Figur 1 erkennbar ist, mit durch einen Schlitz 39 gebildeten, die jeweils zugeordnete Exzenterwelle 35 umfassenden Klemmbacken versehen, die durch eine Klemmschraube 40 zusammengespannt werden können. Die Achsen 34 und die Exzenterwellen 35 erstrekken sich über die ganze Zylinderbreite. Zur Vermeidung einer Durchbiegung ist daher eine mehrfache Lagerung über der Länge vorgesehen. Hierzu ist die stationäre Spannbacke 3 und die durch den schwenkbaren Segmentkörper gebildete, bewegliche Spannbacke 4 mit in den Spannkanal 2 vorspringenden Stegen 41 versehen, auf denen die jeweilige Achse 34 und Exzenterwelle 35 aufgenommen sind. Die Stege 41 dienen, wie Figur 4 zeigt, gleichzeitig auch zur Stabilisierung der Anschlagleisten 24. Die auf jeweils einer Achse 34 aufgenommenen Schwenkleisten 33 können, wie Figur 4 weiter erkennen lässt, zur Bewerkstelligung einer einfachen Herstellbarkeit im Bereich der Stege 41 unterteilt sein.

Zum Ein- bzw. Ausspannen einer Platte werden zunächst die Exzenterwellen 35 und die Nockenwelle 26 in ihre der Figur 2 zugrunde liegende Entspannstellung gebracht. Anschliessend wird der Segmentkörper 4 in die der Figur 2 zugrunde liegende ausgeschwenkte Stellung gebracht. Dabei öffnen sich die Klemmleisten und werden anschliessend offen gehalten, so dass die alte Platte abgenommen bzw. eine neue Platte eingelegt werden kann. Hierbei werden die abgewinkelten Randklauen der Platte zwischen die Klemmflächen der Schwenkleisten und der jeweils zugeordneten Spannbacken eingelegt. Anschliessend werden die Exzenterwellen 35 in Spannstellung gebracht. Vorher kann dabei der Segmentkörper 4 leicht zurückgedreht werden. Aufgrund des Eingriffs der Anlauffläche 36 an der Klemmleiste 33 der stationären Spannbacke 3 erfolgt im dargestellten Ausführungsbeispiel bei einer Betätigung der segmentkörperseitigen Exzenterwelle 35 bereits automatisch eine Rückdrehbewegung des Segmentkörpers 4. Ein separater Arbeitsgang zum Zurückdrehen des Segmentkörpers 4 ist hier daher nicht erforderlich. Nach Bewerkstelligung der Plattenklemmung wird der Segmentkörper 4 in Eingriff mit der Nockenwelle 21 gebracht und durch Verdrehen der Nockenwelle in die durch einen Anschlag definierte Spannstellung überführt.

Im dargestellten Ausführungsbeispiel ist der Zylinderkörper 1 einteilig ausgebildet. Es wäre aber auch denkbar, den Zylinderkörper 1 so auszubilden, dass sich ein gegenüber der Zylinderachse stationärer Abschnitt und ein gegenüber diesem um die Zylinderachse schwenkbarer Abschnitt ergäbe. Der um die zur Zylinderachse parallel versetzte Achse 8 schwenkbare Segmentkörper 4 könnte dabei zweckmässig auf dem um die Zylinderachse schwenkbaren Abschnitt des Zylinderkörpers aufgenommen sein. Bei einer Ausführung dieser Art könnte die Spannkraft durch Verschwenken des um die Zylinderachse schwenkbaren Abschnitts des Zylinderkörpers 1 noch verstärkt werden.

## Patentansprüche

1. Vorrichtung zum Spannen von Druckplatten, insbesondere dehnbaren Druckplatten wie Offsetplatten, mit zwei an den einander gegenüberliegenden Flanken eines unterbrochenen Zylinderkörpers (1) angebrachten, einen Spannkanal (2) begrenzenden, zum Eingriff mit jeweils einer plattenseitigen Randklaue bringbaren Spannbakken (3 bzw. 4), denen jeweils ein Klemmorgan (33) zugeordnet ist und von denen mindestens eine um eine zur Achse des Zylinderkörpers (1 ) in radialer Richtung parallel versetzte Achse (8) schwenkbar auf dem Zylinderkörper (1 ) gelagert ist, dadurch gekennzeichnet, dass die schwenkbare Spannbacke (4) als im Bereich des Zylinderumfangs des Zylinderkörpers (1) vorgesehener, im Querschnitt dreieckartiger Segmentkörper ausgebildet ist, der eine der Krümmung der Mantelfläche (7) des Zylinderkörpers (1) entsprechende Umfangskontur (11) aufweist und mit einer diese begrenzenden, kreisförmig konvexen Basisfläche (10) versehen ist, die in eine zylinderkörperseitig vorgesehene Lagerpfanne (13) eingreift, deren kreisförmig konkave Bodenfläche (12) die Mantelfläche (7) des Zylinderkörpers (1 ) begrenzt, der eine Anschlagfläche (23) aufweist, an die ein segmentkörperseitiger Anschlag (Auskragung 22) in der Spannstellung mittels einer zylinderkörperseitig drehbar gelagerten Nockenwelle (21) anpressbar ist, die gegenüber dem Zylinderkörper (1 ) verriegelbar ist.

2. Vorrichtung nach Anspruch 1, dadurch gekennzeichnet, dass die einen Anschlagarm bildende Auskragung (22) mehrere, über die Länge des Segmentkörpers (4) verteilte, die konvexe Basisfläche (10) überragende Anschlagleisten (24) aufweist, die in zylinderkörperseitig vorgesehene, jeweils eine Anschlagfläche (23) enthaltende Nuten (25) eingreifen und denen jeweils eine Nocke (26) der über die Länge des zugeordneten Segmentkörpers (4) durchgehenden Nokkenwelle(21 ) zugeordnet ist, die so ausgebildet und angeordnet ist, dass die Anschlagleisten (24) ausserhalb der Spannstellung hieran vorbeibewegbar sind.

3. Vorrichtung nach einem der vorhergehenden Ansprüche, dadurch gekennzeichnet, dass die Nockenwelle (21) mit mindestens einem an einer Zylinderstirnseite anliegenden, von einer vorzugsweise als Sechskant (30) ausgebildeten Mitnahmeeinrichtung überragten Halteflansch (27) versehen ist, der mit von zugeordneten Halteschrauben (29) durchsetzten Langlöchern (28) versehen ist.

4. Vorrichtung nach einem der vorhergehenden Ansprüche, dadurch gekennzeichnet, dass der schwenkbare Segmentkörper (4) im Bereich mindestens eines Endes mit einer im Bereich der Achse (8) der konvexen Krümmung der Basisfläche (10) angeordneten, vorzugsweise als Sechskant (16) ausgebildeten Mitnahmeeinrichtung versehen ist.

5. Vorrichtung nach einem der vorhergehenden Ansprüche, dadurch gekennzeichnet, dass der Segmentkörper (4) im Bereich seiner Stirnseiten in formschlüssigem Eingriff mit am Zylinderkörper (1) befestigten, basisflächenparallel Führungsflächen aufweisenden Halteklauen (18) ist.

6. Vorrichtung nach einem der vorhergehenden Ansprüche, dadurch gekennzeichnet, dass die den Spannbacken(3 bzw. 4) jeweils zugeordneten Klemmorgane als auf einer spannbackenseitig gelagerten Achse (34) aufgenommene, zweiarmige Schwenkleisten (33) ausgebildet sind, und dass der radial innere Arm der segmentkörperseitigen Schwenkleiste (33) eine der gegenüberliegenden Schwenkleiste zugewandte Anlauffläche (36) aufweist, die bei einer Bewegung des Segmentkörpers (4) in Entspannrichtung (Pfeil 9) am radial inneren Arm der gegenüberliegenden Schwenkleiste (33) anläuft.

7. Vorrichtung nach Anspruch 6, dadurch gekennzeichnet, dass die Schwenkleisten (33) mittels jeweils einer an ihrem radial inneren Arm angreifenden Exzenterwelle (35) in Klemmrichtung betätigbar sind, die zumindest im Bereich eines Endes eine vorzugsweise als Sechskant (37) ausgebildete Mitnahmeeinrichtung aufweist, und durch eine an der die zugehörige Schwenkleiste (33) aufnehmenden Achse (35) befestigte Klemmlasche (38) fixierbar sind.

8. Vorrichtung nach Anspruch 6 oder 7, dadurch gekennzeichnet, dass die jeweils einer vorzugsweise in mehrere Abschnitte unterteilten Schwenkleiste (33) zugeordnete, über die ganze Zylinderbreite durchgehende Achse (34) und Exzenterwelle (35) auf mehreren, über die Zylinderbreite verteilten, spannkanalseitig vorspringenden Stegen (41) der Spannbacken (3 bzw. 4) aufgenommen sind.

9. Vorrichtung nach einem der vorhergehenden Ansprüche, dadurch gekennzeichnet, dass der Segmentkörper (4) über der Zylinderbreite in mehrere Abschnitte von jeweils einer Plattenbreite unterteilt ist, wobei den einzelnen Abschnitten des unterteilten Segementkörpers (4) jeweils eine Nockenwelle zugeordnet ist und dass die seitlich einander überragenden Nockenwellen ineinander gesteckt sind.

## Revendications

1. Dispositif de serrage de plaques d'impression, en particulier de plaques ductiles, telles que les plaques offset, du type comportant deux mâchoires (3 ou 4) pouvant être amenées chacune en prise avec une griffe de bord côté plaque, respective, délimitant un canal de serrage (2) et appliquées sur les flancs, qui se font face, d'un corps de cylindre (1 ) interrompu, mâchoires à chacune desquelles est associé un organe de serrage (33) et dont l'une au moins est montée sur le corps de cylindre, pivotante autour d'un axe (8) décalé en direction radiale par rapport, et parallèlement à, l'axe du corps de cylindre (1 ) caractérisé par le fait que la mâchoire de serrage pivotante (4) est en forme de corps de segment à section triangulaire, ménagé dans la zone de la périphérie du corps de cylindre (1 ) qui présente un contour périphérique (11 ) correspondant à la courbure de la surface d'enveloppe (7) du corps de cylindre (1) et qui est muni d'une surface de base (10) convexe circulaire qui le délimite et qui est engagée en contact dans une crapaudine (13) ménagée côté corps de cylindre, dont la surface de fond (12) concave, circulaire, limite la surface enveloppe (7) du corps de cylindre (1), qui présente une surface de butée (23) sur laquelle, dans la position de serrage, peut venir s'appuyer une butée, côté corps de segment, (saillie 22), au moyen d'un arbre à cames (21 ) monté tournant, côté corps de cylindre, et qui est verrouillable par rapport audit corps de cylindre.

2. Dispositif selon la revendication 1, caractérisé par le fait que la saillie (22), formant bras de butée, possède plusieurs languettes de butée (24) faisant saillie sur la surface de base (10) convexe, distribuées sur la longueur de corps de segment (4) et qui s'engagent dans des rainures (25) prévues côté corps de cylindre et contenant chacune une surface de butée (23), et à chacune desquelles est associée une came (26) de l'arbre à cames (21 ) traversant sur la longueur du corps de segment (4) associé, qui est agencé et disposé de manière que les languettes de butée (24) puissent y être amenées à l'extérieur de la position de serrage.

3. Dispositif selon l'une des revendications précédentes, caractérisé par le fait que l'arbre à cames (21 ) est muni d'au moins un flasque de retenue (27) en saillie par rapport à un moyen d'entraînement, avantageusement de forme hexagonale (30), situé sur la face frontale du cylindre et qui est muni de trous oblongs (28) traversés par des vis de blocage (29) associées.

4. Dispositif selon l'une des revendications précédentes, caractérisé par le fait que le corps de segment (4) pivotant est muni, dans la zone d'au moins une extrémité, d'un moyen d'entraînement, de préférence hexagonal, disposé au voisinage de l'axe (8) de la courbure convexe de la surface de base (10).

5. Dispositif selon l'une des revendications précédentes, caractérisé par le fait que le corps de segment (4) est, au voisinage de sa face frontale, en prise, par correspondance de forme, avec des griffes de retenue (18) possédant des surfaces de guidage parallèles aux surfaces de base fixées au corps de cylindre (1).

6. Dispositif selon l'une des revendications précédentes, caractérisé par le fait que les organes de serrage associés respectivement aux mâchoires de serrage (3 ou 4) sont en forme de languettes pivotantes (33) à deux bras, montées sur un axe (34) situé côté mâchoires et le bras intérieur radial de la languette pivotante (33), côté corps de segment, possède une surface de décollage (36) tournée vers la languette pivotante qui lui fait face et qui, lors du mouvement du corps de segment (4) en direction de desserrage (flèche 9), commence par se déplacer sur le bras intérieur radial de la languette pivotante (35) qui lui fait face.

7. Dispositif selon la revendication 6, caractérisé par le fait que les languettes pivotantes (33) sont actionnables en direction de serrage au moyen chacune d'un arbre d'excentrique (35) attaquant leur bras intérieur radial, et qu'au moins au voisinage d'une extrémité, possède un moyen d'entraînement, avantageusement à six pans (37), et ces languettes pivotantes sont fixables par un maillon de serrage (38) fixé sur l'axe (35) recevant les languettes (33) correspondantes.

8. Dispositif selon les revendications 6 ou 7, caractérisé par le fait que les axe (34) et arbre d'excentrique (35) traversant toute la largeur de cylindre, associés respectivement à une languette pivotante (33), de préférence subdivisée en plusieurs sections, sont supportés par plusieurs traverses (41 ) des mâchoires de serrage (3 ou 4), en saillie côté canal de serrage, réparties sur la largeur du cylindre.

9. Dispositif selon l'une des revendications précédentes, caractérisé par le fait que le corps de segment (4) est subdivisé, sur la largeur de cylindre, en plusieurs sections de chacune une largeur de plaque, les différentes sections du corps de segment subdivisé (4) étant associées chacune à un arbre à cames et les arbres à cames en saillie latéralement les uns par rapport aux autres étant enfoncés les uns dans les autres.

## Claims

1. A device for clamping printing plates, particularly extendible printing plates such as offset plates, on the plate cylinder of a printing press, comprising two clamping members (3 and 4) which are arranged on the opposite sides of a discontinuous cylindrical body (1), delimit a well (2), and can be caused to engage the hooked ends of the printing plate, a gripping means (33) being associated with each clamping member, and at least one of the clamping members being mounted on the cylindrical body (1) for pivotal movement about an axis (8) which is parellel to the axis of the cylindrical body (1) and is arranged radially in spatial relationship thereto, wherein the pivotable clamping member (4) is in the form of a segment bar of triangular cross-section arranged in the region of the periphery of the cylindrical body (1), which bar has a curved face (11) whose curvature corresponds to that of the peripheral surface (7) of the cylindrical body (1), and is provided with a convex base face (10) which delimits said curved face and engages a socket (13) on the cylindrical body, the concave bottom surface (12) of which socket delimits the peripheral surface (7) of the cylindrical body (1) which has a stop face (23) against which - in the plate-clamping position - a stop (lever 22) on the segment bar can be urged by means of a cam shaft (21 ) which is rotatably mounted on the cylindrical body (1) and can be locked in relation thereto.

2. A device as claimed in claim 1, wherein the lever (22) constituting a stop arm has a plurality of stop bars (24) which are distributed over the length of the segment bar (4), project beyond the convex base face (10) and engage grooves (25), each groove having a stop face (23), in the cylindrical body, and to each of which a cam on the cam shaft (21 ) running the length of the associated segment bar (4) is allocated, which cam shaft is so designed and arranged that the stop bars (24) can be moved clear of the cams when they are turned out of the plate-clamping position.

3. A device as claimed in any of the preceding claims, wherein the cam shaft (21 ) is provided with at least one locking cuff (27) which is provided with slots for accommodating locking screws (29) and bears against an end face of the cylindrical body, and beyond which projects a drive means preferably in the form of a hexagonal head (30).

4. A device as claimed in any of the preceding claims, wherein the pivotable segment bar (4) is provided on at least one of its ends with a drive means which is preferably in the form of a hexagonal head (16) and is arranged in the region of the axis (8) of the convex curvature of the base face (10).

5. A device as claimed in any of the preceding claims, wherein the end faces of the segment bar (4) positively engage cheekpieces (18) fastened to the cylindrical body (1) and having guide surfaces which are parallel to the base face.

6. A device as claimed in any of the preceding claims, wherein the gripping means associated with each of the clamping members (3 and 4) are in the form of two-armed rocker bars (33) supported on shafts (34) mounted on the clamping members, and wherein the radially inner arm of the rocker bar (33) next to the segment bar has a surface (36) which faces the opposite rocker bar and slides on the radially inner arm of the opposite rocker bar (33) when the segment bar (4) is moved in the plate-releasing direction (arrow 9).

7. A device as claimed in claim 6, wherein each rocker bar (33) can be moved in the plate-clamping direction by means of an eccentric shaft (35) which acts on the radially inner arm of the rocker bar and has on at least one of its ends a drive means preferably in the form of a hexagonal head (37), and which can be locked in position by a clamping means (38) fastened to the shaft (35) on which the associated rocker bar (33) is mounted.

8. A device as claimed in claim 6 or 7, wherein the shafts (34), running the length of the cylindrical body and associated with the rocker bars (33) which are each preferably subdivided into a plurality of sections, and the eccentric shafts (35) are mounted on a plurality of supports (41 ) which are distributed over the length of the cylindrical body and project into the well.

9. A device as claimed in any of the preceding claims, wherein the segment bar (4) is subdivided, over the length of the cylindrical body, into a plurality of sections each having the width of one plate, a cam shaft being associated with each of the individiual sections of the subdivided segment bar (4), and wherein the cam shafts projecting laterally beyond one another are inserted in one another.
